# FASCICULE DE BREVET EUROPEEN

(11) **EP 2 776 300 B1**
(45) Date de publication et mention de la délivrance du brevet: **17.02.2021**
(21) Numéro de dépôt: 11761098.0
(22) Date de dépôt: 08.09.2011
(51) Int. Cl.: B61C 15/10

(54) **DISTRIBUTEUR DE SABLE POUR L'ANTIPATINAGE DES ROUES DES TRAINS**
SANDSPENDER ZUR VERHINDERUNG VON SCHLEUDERN BEI EISENBAHNRÄDERN
SAND DISPENSER FOR PREVENTING TRAIN WHEELS FROM SKIDDING

(43) Date de publication de la demande: 17.09.2014
(73) Titulaire: Del Barba, Willy, 83300 Draguignan (FR)
(72) Inventeur: Del Barba, Willy, 83300 Draguignan (FR)
(74) Mandataire: Loyer & Abello
(86) Numéro de dépôt international: PCT/FR2011/000494
(87) Numéro de publication internationale: WO 2013/034816

(56) Documents cités:
- EP-A1- 0 656 292
- DE-C- 332 439
- DE-U1- 29 721 340
- FR-A- 593 382
- GB-A- 857 246
- US-A- 2 155 214

## Description

La présente invention concerne une machine qui permet de distribuer le sable des sablières montés sur les trains, sur les rails de chemin de fer ceci afin de redonner de l'adhérence au freinage et à l'accélération des roues sur les rails.

Le document GB-A-857,246 montre un distributeur de sable comprenant une cloche noyée dans un réservoir de sable fixé sous la caisse d'un train et un piston constitué de deux disques entre lesquels est emprisonnée une quantité déterminée de sable lors du déplacement du piston, une ouverture aménagée dans la cloche permettant le passage du sable depuis le réservoir dans le volume situé entre les deux disques, le piston assurant dans son déplacement vers le bas le transport du sable vers une ouverture située en dessous du réservoir et en amont du distributeur.

Le distributeur de sable ayant les caractéristiques de la revendication 1 se propose une amélioration des machines connues et vise les avantages énumérés en fin de description.

Cette machine fait appel à un système de dosage cyclique du sable, ceci afin de pour pouvoir contrôler facilement le débit de sable qui doit être étalé sur les rails avant passage des roues.

Cette machine permet de transvaser le sable contenu dans le réservoir de sable dans une chambre intermédiaire située en partie basse du distributeur ; simultanément, de l'air comprimé projette cette quantité de sable dans le conduit qui achemine ce dernier sur le rail.

Cette machine permet d'isoler complètement l'enceinte du réservoir de sable, de la sortie du distributeur et ce dans les deux phases, repos et travail.

Cette machine de plus génère des vibrations dues à la translation des pistons de dosages, cette vibration est importante, elle permet de fluidiser et de décolmater le sable contenu dans le réservoir.

La commande de ce doseur de sable est effectuée par l'air comprimé du train ; elle peut être aussi commandée par une source électrique.

Le débit de sable est directement proportionnel à la pression d'alimentation en air comprimé ou à la temporisation des impulsions électriques dans le cas de l'alimentation électrique.

En figure 1, la distribution de sable est constituée de :
Un réservoir de sable (1) qui retient le sable, ce dernier est fixé sous la caisse du train ; le sable (2) est dirigé vers le centre en bas du réservoir par l'intermédiaire d'une forme cylindro-conique, le distributeur de sable (3) est fixé sous ce réservoir. une arrivée d'air comprimé du train (4) alimente le distributeur de sable, un flexible (5) fixée sur le distributeur de sable achemine ce dernier sur le rail à proximité de la roue de l'essieux.

En figure 2, le fonctionnement du distributeur est le suivant :
Une cloche (10) appartenant au distributeur de sable est noyée dans le réservoir de sable (2) , elle permet de réduire la poussée de sable vers la bas, elle est équipée d'ailettes en partie supérieur pour transmettre les vibrations au sable lorsque le distributeur est fonctionnant et elle a aussi pour fonction de limiter le débit du sable par l'intermédiaire de l'étranglement (15).

Un piston (7) est équipé de deux joints cylindriques en caoutchouc (6), il est commandé par un piston d'air comprimé (11) qui effectue un mouvement alternatif linéaire de haut en bas.

Le déplacement linéaire du piston permet avec ses deux joints d'emprisonner une quantité définie de sable, par le volume séparant les deux joints.

Une rondelle synthétique déformable caractérisée par un diamètre plus grand que l'orifice de raccordement du réservoir permet, lors du démontage de la partie inférieure du distributeur, de bloquer la chute du sable lors de l'entretien de ce dernier.

En figure 3 :
Le piston (7) se déplace vers le bas, à ce niveau la cavité (16) est séparé du réservoir de sable, elle transfert cette quantité de sable vers le bas tout en isolant le réservoir de sable de la parie inférieure du distributeur qui est En correspondance avec l'air extérieur à travers le tuyau flexible (5).

En figure 4 :
Le piston (7) continuant à descendre, ouvre la cavité (16) et permet au sable contenu dans cette dernière de tomber dans le volume (14); à ce niveau le sable contenu dans le réservoir est toujours isolé.

L'air comprimé (4) pousse cette quantité de sable dans le flexible et l'achemine sur le rail.

De cette invention découle les principaux avantages suivants :
Cette machine permet d'éviter toute remonté d'humidité dans le réservoir dans les deux phases, fonctionnement et repos.

Cette machine permet de doser d'une manière précise la quantité de sable Etalée sur le rail.

Cette machine permet de générer des vibrations pendant le fonctionnement qui augmentent d'une façon significative la coulabilité du Sable lors du remplissage du distributeur.

## Revendications

1. Distributeur de sable pour l'antipatinage des roues des trains, comprenant une cloche (10) destinée à être noyée dans un réservoir de sable (1) fixé sous la caisse du train et un piston (7) pouvant effectuer un mouvement alternatif linéaire de haut en bas sous l'effet d'un courant d'air comprimé, ce piston étant constitué de deux joints cylindriques (6) coaxiaux délimitant entre leurs extrémités respectives un volume de forme annulaire dans lequel est emprisonnée une quantité définie de sable lors du déplacement linéaire du piston (7), un étranglement (15) aménagé dans la cloche permettant le passage du sable depuis le réservoir (1) jusqu'au dit volume lorsque le piston (7) est en position haute, le piston assurant dans son déplacement vers le bas le transport du sable contenu dans le volume dans une cavité (16) situé en dessous du réservoir (1) et en amont du distributeur, ou une première source d'air comprimé projette le sable vers le rail.

2. Distributeur de sable selon la revendication 1 **caractérisé en ce que** le piston est commandé par un piston d'air comprimé (11) qui est complètement isolé de la chambre ou circule le sable et hermétiquement fermé donc à l'abri de l'air et des poussières de sable.

3. Distributeur de sable selon une quelconque des revendications 1 et 2 **caractérisé en ce que** la cloche (10) est équipée d'ailettes en partie supérieure, en sorte de transmettre les vibrations au sable contenu dans le réservoir de sable de la locomotive lorsque le distributeur fonctionne et ainsi décolmater le sable.

## Patentansprüche

1. Sandverteiler als Antirutschsystem der Räder von Zügen, bestehend aus einer Glocke (10), die in einen Sandbehälter (1) einzutauchen ist, der unter dem Fahrwerkskasten des Zugs befestigt ist, und einem Kolben (7), der unter dem Einfluss eines Druckluftstromes eine lineare Hin- und Herbewegung von oben nach unten ausführen kann, wobei dieser Kolben aus zwei koaxialen zylindrischen Dichtungen (6) besteht, die zwischen ihren jeweiligen Enden ein ringförmiges Volumen abgrenzen, in dem bei linearer Bewegung des Kolbens (7) eine festgelegte Menge Sand eingeschlossen wird, wobei eine Verengung (15) in der Glocke das Durchleiten von Sand aus dem Behälter (1) bis zum genannten Volumen ermöglicht, wenn sich der Kolben (7) in der oberen Stellung befindet, wobei der Kolben bei dessen Bewegung nach unten den Transport von Sand aus dem Volumen in einen Hohlraum (16) unter dem Behälter (1) und vor dem Verteiler gewährleistet, wobei eine erste Druckluftquelle den Sand auf die Schiene projiziert.

2. Sandverteiler nach Anspruch 1, **dadurch gekennzeichnet, dass** der Kolben (7) durch einen Druckluftkolben (11) angetrieben wird, der vollkommen isoliert von der Kammer mit dem Sandkreislauf ist, hermetisch verschlossen und somit vor Luft und Sandstaub geschützt ist.

3. Sandverteiler nach einem beliebigen der vorstehenden Ansprüche 1 und 2, **dadurch gekennzeichnet, dass** die Glocke (10) im oberen Teil mit Flügeln ausgestattet ist, um bei Betrieb des Verteilers die Schwingungen an den Sand im Sandbehälter der Lokomotive zu übertragen und somit den festgesetzten Sand zu entfernen.

## Claims

1. Sand dispenser for preventing train wheels from skidding, comprising a bell (10) designed to be embedded in a sand tank (1) attached under the body of the train and a piston (7) capable of performing an alternating up-and-down linear movement under the effect of a stream of compressed air, this piston consisting of two coaxial cylindrical seals (6) delimiting between their respective ends a ring-shaped volume in which a defined quantity of sand is trapped during the linear movement of the piston (7), a bottleneck (15) built into the bell allowing the passage of the sand from the tank (1) through to said volume when the piston (7) is in the high position, the piston transporting the sand contained in the volume in its downward movement into a cavity (16) located below the tank (1) and upstream from the dispenser, where a first compressed air source projects the sand onto the rail.

2. Sand dispenser according to claim 1, **characterised in that** the piston (7) is controlled by a compressed air piston (11) which is completely isolated from the chamber in which the sand circulates and hermetically sealed, and therefore protected from the air and sand dust.

3. Sand dispenser according to any one of claims 1 and 2 **characterised in that** the bell (10) is equipped with fins at the top, so as to transmit the vibrations to the sand contained in the sand tank of the locomotive when the dispenser is operating and thus unclog the sand.
